# EUROPÄISCHE PATENTSCHRIFT

(11) **EP 0 327 993 B1**
(45) Veröffentlichungstag und Bekanntmachung des Hinweises auf die Patenterteilung: **19.05.1993**
(21) Anmeldenummer: 89101885.5
(22) Anmeldetag: 03.02.1989
(51) Int. Cl.: D01H 9/18, B65H 67/08

(54) **Verfahren und Einrichtung zum Suchen und Lösen der Hinterwindung**
Method and device for searching and withdrawing the thread-end wound on a bobbin
Procédé et dispositif pour chercher et détacher l'extrémité de fil enroulé sur une bobine

(30) Priorität: 12.02.1988 DE 3804373
(43) Veröffentlichungstag der Anmeldung: 16.08.1989
(73) Patentinhaber: W. SCHLAFHORST AG & CO., D-41061 Mönchengladbach (DE)
(72) Erfinder: Topütt, Heinz-Lorenz, D-4050 Mönchengladbach 1 (DE)

(56) Entgegenhaltungen:
- BE-A- 678 897
- CH-A- 430 534
- CH-A- 435 073
- DE-A- 3 627 118
- FR-A- 1 506 622
- FR-A- 2 078 023
- GB-A- 1 021 549
- US-A- 2 675 971
- US-A- 3 037 715

## Beschreibung

Die Erfindung betrifft ein Verfahren gemäß dem Oberbegriff des Anspruches 1 und eine zugehörige Einrichtung gemäß dem Oberbegriff des Anspruches 7.

Beim Beenden der Kopsherstellung ist es beispielsweise an Ringspinnmaschinen üblich, mit dem Garnende eine Hinterwindung zu bilden, die von der Kopsspitze in Richtung auf den Kopsfuß verläuft. Hierzu wird beispielsweise bei schon auslaufenden Spindeln die Ringbank verhältnismäßig rasch von oben nach unten bewegt. Die Hinterwindung kann am Hülsenfuß in einer Unterwindung enden.

Eine derartige Hinterwindung besteht aus nur wenigen Windungen. Davon befinden sich beispielsweise fünf Windungen auf dem oberen Kopskegel und fünf bis sechs Windungen auf dem zylindrischen Teil des Kopses.

Beim Vorbereiten derartiger Kopse zum Abspulen kommt es darauf an, ohne Beschädigung des Garnwickels das Garnende so freizulegen, daß es beispeilsweise an einer Spuleinrichtung mit großer Sicherheit und leicht erfaßt werden kann.

Auf dem Transportweg von der Spinnmaschine zur Spulmaschine hat eine fest auf dem Kops liegende Hinterwindung durchaus Vorteile. Sie vermindert die Gefahr, daß sich Schleppfäden ausbilden, daß das Garnende sich an Gegenständen festhakt und abreißt oder daß sich die Garnenden zweier oder mehrerer Kopse miteinander verwirren. An der Garnablaufstelle eines Spulautomaten dagegen ist eine noch fest auf dem Kops haftende Hinterwindung hinderlich. Es ist daher zweckmäßig, das Suchen und Lösen der Hinterwindung dem eigentlichen Abspulvorgang beziehungsweise schon dem an der Spulstelle vorgenommenen Aufsteckvorgang des Kopses als besonderer Arbeitsvorgang vorzuschalten. Dieser Arbeitsvorgang wird auch Kopsvorbereitung genannt und diese Kopsvorbereitung geschieht zweckmäßig in unmittelbarer Nähe einer Spulmaschine oder eines Spulautomaten.

Im Zuge der Kopsvorbereitung kann das freigelegte Garnende an definierter Stelle des Kopses abgelegt werden. Es ist beispielweise üblich, das Garnende auf eine bestimmte Länge zu kürzen und es vor oder nach dem Kürzen in das Innere der Hülse einzubringen, so daß es stets den Hülsenrand umschlingt und dort mit großer Sicherheit an der Spulstelle erfaßt werden kann.

Das Suchen und Lösen der Hinterwindung ist problematisch und es wurden hierfür schon diverse Saug-, Blas-, Kratz- und Fangeinrichtungen vorgeschlagen, die jedoch im praktischen Betrieb nicht zufriedenstellend arbeiten.

Die US-PS 26 75 971 beschreibt ein Verfahren und eine Vorbereitungseinrichtung der gattungsgemäßen Art für Kopse, die den Spulstellen einer Spulmaschine zugeführt werden. Dabei wird vor dem Suchen des Fadenanfanges mittels eines entlang eines Saugrohres angeordneten Saugschlitzes die Hinterwindung durch einen aus einem S-förmig gebogenen Draht gebildeten Haken gelöst. Dieser Haken ist in einem Gelenk gelagert und wird durch den Fadenzug des erfaßten Fadens unter anderem auch parallel zur Kopslängsachse verlagert, wodurch ein Eindringen des Hakens in die Fadenlagen verhindert werden soll. Der Haken steht dabei mit der Kopsoberfläche solange im Eingriff, bis sich der Kops entlang der Transportstrecke um einen bestimmten Betrag weiterbewegt hat. Es ist damit zu rechnen, daß durch das Ausweichen des Hakens nach unten der Faden relativ spät erfaßt wird, da er auf der Kopsoberfläche eine schraubenlinienförmige Kontaktlinie beschreibt, die in der gleichen Richtung, jedoch mit abweichender Steigung gegenüber der Hinterwindung verläuft. Nach einer Kopsumdrehung ist deshalb der Haken sehr häufig noch nicht einmal in Kontakt mit dem Hinterwindungsfaden. Deshalb sind mehrere Kopsumdrehungen erforderlich. Darüber hinaus kann der Hinterwindungsfaden unter der aus Gründen des Vermeidens des Eindringens in die Kopsoberfläche nach vorn gerichteten Spitze des Hakens hindurchgleiten, so daß noch nicht einmal gesichert ist, daß der Faden beim ersten Überkreuzen von Haken und Hinterwindungsfaden gefangen wird.

Der Erfindung liegt die Aufgabe zugrunde, die Hinterwindung rasch, sicher und auf einfache Weise zu suchen und zu lösen.

Gemäß der Erfindung wird diese Aufgabe durch ein Verfahren mit den kennzeichnenden Merkmalen des Anspruches 1 beziehungsweise eine Einrichtung nach den kennzeichnenden Merkmalen des Anspruches 8 gelöst.

Falls das Garnende freikommt, verläßt es infolge der Kopsrotation nach kurzer Zeit den Fanghaken. Falls das Garnende nicht freikommt, zerreißt die Hinterwindung infolge der durch die Kopsdrehung und das Zurückziehen des Fanghakens sich steigernden Garnspannung. In diesem Fall ist das abgerissene Garnstück noch auf irgendeine Art und Weise mit dem Hülsenfuß verbunden. Dies behindert jedoch nicht das anschließende Abspulen des Kopses. Die Garnunterbrechung geschieht in den meisten Fällen unmittelbar am Fanghaken, weil dort entweder die stärkste Garnspannung, in jedem Fall aber die stärkste Umlenkung beziehungsweise Garnkrümmung herrscht. Je nach Garnquerschnitt bricht das Garn aber auch in der vom Kops zum Fanghaken und wieder zurück zum Kops gehenden Garnschleife der Hinterwindung an der schwächsten Stelle des Garns.

Auffällig ist, mit welcher Sicherheit die Hinterwindung eingefangen wird. Diese Fangsicherheit kann dadurch erklärt werden, daß die Kopsoberfläche uneben ist und im wesentlichen aus Erhebungen und Tälern besteht, die quer zur Längsachse des Kopses verlaufen. Die Hinterwindung dagegen überquert schräg die höchsten Erhebungen der Kopsoberfläche. Es besteht die Bedingung, daß der Fanghaken die Kopsoberfläche berührt, während der Kops sich dreht. Dies geschieht in der Mehrzahl der Fälle in einem Tal der Kopsoberfläche und wenn der Fanghaken zufällig auf eine Erhebung auftrifft, wird diese Erhebung unter dem Druck der Kontaktkraft des Fanghakens ausweichen, so daß der Fanghaken gewissermaßen etwas in die Kopsoberfläche beziehungsweise zwischen die Garnlagen oder die Garnwindungen eindringt. Im Verlauf der weiteren Kopsdrehung kommt nun die travers geführte Hinterwindung dem Fanghaken entgegen, gleitet am Schaft des Fanghakens entlang und gerät in den Querschlitz des nach Art einer Häkelnadel ausgebildeten Fanghakens. Die rückwärts gerichtete, gerundete Spitze des Fanghakens kann durch die Hinterwindung nun nicht mehr überwunden werden, selbst dann nicht, wenn das Ganze unter erheblichen Schwingungserscheinungen vor sich geht.

Die Führungseinrichtung gewährleistet einen verhältnismäßig gleichbleibenden Kontakt des Fanghakens mit dem Kops, verhindert das zu tiefe Eindringen des Fanghakens und verhindert auch das unbeabsichtigte Abheben des Fanghakens von der Kopsoberfläche.

Die Erfindung ist durch die Merkmale der Ansprüche 2 bis 6 und 8 bis 15 vorteilhaft weitergebildet.

Es gibt verschiedene Möglichkeiten, die Spitze des Fanghakens an den Kops angelegt zu halten. Man kann ihn beispielsweise seitwärts schwenken, dabei zur Anlage bringen und danach tangential abziehen. Es ist jedoch möglich, daß der Fanghaken auf ein- und derselben Geraden oder Führungsbahn, auf der er zurückgezogen wird, auch zuvor in seine die Kopsoberfläche tangierende Stellung gebracht wird. Hierbei gibt es prinzipiell zwei Möglichkeiten. Entweder wird der Fanghaken in seine Arbeitsstellung gebracht, dann erst der Kops gegen den Fanghaken geführt und zuvor oder danach in Umdrehungen versetzt, oder der Kops nimmt zuerst seine Rotationsstellung ein oder beziehungsweise er besitzt eine vorbestimmte, unveränderliche Rotationsstellung und es ist der Fanghaken, der gegen den Kops bewegt wird.

Die Suchzeit kann variabel sein. Die Zeitspanne des Suchens kann beispielsweise durch ein Zupfsignal beendet werden, das die eingefangene Hinterwindung auf den Fanghaken übermittelt. Andererseits kann die Suchzeit von der Anzahl der Kopsdrehungen während dieser Zeit abhängig sein. Es ist auch möglich, auf ein Fangsignal hin die Suchzeit abzubrechen, im übrigen aber eine bestimmte maximale Suchzeit vorzusehen. Weniger ausschlaggebend ist es, auf welche Art und Weise der Fanghaken gegen den Kops anlegbar ist. Entscheidend ist es aber, daß der Fanghaken aus der Such- und Fangstellung heraus tangential zum Kops zurückgezogen und tangential oder in einem vorteilhaft gegen den Kops konkaven Bogen in seine Ruhestellung gebracht wird.

Der Support weist vorteilhaft eine Steuervorrichtung auf, durch welche die Zeitdauer, in der der Fanghaken gegen den sich drehenden Kops angelegt gehalten ist, auf eine Zeitspanne begrenzbar ist, in der der Kops etwa eine bis zwei Umdrehungen vollendet.

Vorteilhaft besitzt der Support beziehungsweise der Fanghaken ein- und dieselbe Führungsbahn für das Zurückziehen in die Ruhestellung wie für das Vorbringen in die Such- und Lösestellung. Um komplizierte Gelenksteuerungen oder dergleichen zu vermeiden, kann vorgesehen sein, daß die Führungsbahn in einer zur Kopswicklung im wesentlichen tangentialen Ebene oder in einer zur tangentialen Ebene parallelen Ebene liegt. Hierdurch wird eine einfache Geradführung ermöglicht.

Vorteilhaft ist der Support in einer zur Kopslängsachse beziehungsweise Drehachse senkrechten Ebene tangential auf den Kops zu bewegbar angeordnet.

Alternativ hierzu kann vorgesehen sein, daß der Support in einer zur Kopslängsachse beziehungsweise Drehachse schrägliegenden und auf der tangentialen Ebene senkrecht stehenden Ebene tangential auf den Kops zu bewegbar angeordnet ist.

Um den Fanghaken schräg tangential vom Kops wegzubewegen, kann vorgesehen sein, daß der Support in zwei verschiedene Richtungen bewegbar angeordnet ist. Während er beispielsweise in einer zur Kopslängsachse senkrechten Ebene bewegt wird, kann er gleichzeitig in einer auf dieser Ebene senkrecht stehenden Ebene beziehungsweise in zwei auf der ersten Ebene senkrecht stehenden Ebenen längs deren Überschneidung fortbewegt werden.

Vorteilhaft ist die Führungsbahn des Supports beziehungsweise Fanghakens im wesentlichen quer zum Fadenlauf der Hinterwindung gerichtet, und zwar quer zum Fadenlauf an der Stelle, an der die Begegnung zwischen Fanghaken und Hinterwindung stattzufinden hat. Nach dieser Vorschrift genügt eine gerade Führungsbahn und es ist gewährleistet, daß der Fanghaken nach dem Fangen der Hinterwindung quer zum Fadenlauf der Hinterwindung zurückgezogen wird.

Die den Fanghaken während des Suchens der Hinterwindung führende beziehungsweise haltende, gegen die Kopsoberfläche abstützbare Führungseinrichtung ist vorteilhaft unabhängig vom Fanghaken, aber abhängig von der Fanghakensteuerung oder von der Fanghakenbewegung gegen die Kopsoberfläche anlegbar und von der Kopsoberfläche abhebbar. Das Anlegen beziehungsweise Abheben geschieht beispielsweise zur Seite hin.

Ist die Führungseinrichtung mit dem Support des Fanghakens verbunden, kann sie gemeinsam mit dem Support bewegbar sein.

Die die Lage bezüglich der Kopsoberfläche bestimmende oder mitbestimmende Einstellvorrichtung des Fanghakens ist vorteilhaft an der den Fanghaken während des Suchens der Hinterwindung führenden beziehungsweise haltenden, gegen die Kopsoberfläche abstützbaren Führungseinrichtung angeordnet und besteht vorteilhaft aus einer sich gegen den Fanghaken oder den Fanghakenschaft abstützenden Einstellschraube.

Die Stützflächen der Führungseinrichtung können beispielsweise mit einer gewissen Abstützkraft gegen die Kopsoberfläche zur Anlage gebracht werden und der Fanghaken kann so eingestellt sein, daß er dabei den erforderlichen Kontakt mit der Kopsoberfläche beziehungsweise auch die vorbestimmte, gegebenenfalls nur sporadisch eintretende Eindringtiefe zwischen die Garnwindungen des Kopses erhält.

Anhand der zeichnerisch dargestellten Ausführungsbeispiele soll die Erfindung noch näher beschrieben und erläutert werden.
- Fig. 1: zeigt die Seitenansicht eines ersten Ausführungsbeispiels.
- Fig. 2: zeigt eine Ansicht von oben auf das erste Ausführungsbeipiel.
- Fig. 3: zeigt den Fanghaken des ersten Ausführungsbeispiels in einer Ansicht von hinten.
- Fig. 4: zeigt die Seitenansicht eines zweiten Ausführungsbeispiels.
- Fig. 5: zeigt in einer Ansicht von oben ein drittes Ausführungsbeispiel der Erfindung.
- Fig. 6: zeigt den Fanghaken des dritten Ausführungsbeispiels und seine Halterung in einer Ansicht von hinten.
- Fig. 7: zeigt einen starr vergrößerten Fanghaken.

In den Fig. 1 und 2 ist eine insgesamt mit 1 bezeichnete Einrichtung zum Suchen und Lösen der von der Kopsspitze 2 in Richtung auf den Kopsfuß 3 mit verhältnismäßig großer Steigung 4 auf den Kops 5 aufgewickelten Hinterwindung 6. Die Hülse des Kopses 5 ist mit 7, die Hülsenspitze mit 8 und der Hülsenfuß mit 9 bezeichnet. Der Kops 5 ist mit seiner Hülse 7 auf den Aufnahmedorn 10 einer insgesamt mit 11 bezeichneten Kopsdrehvorrichtung aufgesteckt.

Der Aufnahmedorn 10 setzt sich in einem Schaft 12 fort, der durch ein Lager 13 rotierbar gehalten ist. Das Lager 13 befindet sich in einem Arm 14 eines hier nicht näher dargestellten Maschinengestells, das auch einen Antriebsmotor 15 trägt. Am unteren Ende ist der Schaft 12 einer Reibrolle 16 versehen. Eine Reibrolle 17, die mit der Reibrolle 16 in Kontakt ist, befindet sich auf der Welle 18 des Antriebsmotors 15.

Bei dem Kops 5 handelt es sich um einen Spinnkops mit einem Wickel aus Baumwollgarn, der einer Ringspinnmaschine entstammt. Dort war die Wickelrichtung des Kopses rechtsdrehend, so daß die Winderichtung der Hinterwindung 6 linksdrehend ist. Die Hinterwindung hat die Gestalt einer linksgedrehten Schraube. Das untere Garnende 19 der Hinterwindung 6 ist zufällig mit dem Garnanfang 20 des Kopses 5 verzwirnt. Die Verzwirnungsstelle ist mit 21 bezeichnet. Die Längsachse des Kopses 5, die hier mit der Drehachse identisch ist, trägt die Bezugsziffer 22.

An der Einrichtung 1 ist neben der Kopsdrehvorrichtung 11 ein Fanghaken 23 angeordnet. Der Fanghaken 23 ist eine handelsübliche Häkelnadel Nr. 1,25 mit rückwärtsgerichteter, gerundeter Spitze 24, wie es insbesondere Fig. 7 in vergrößertem Maßstab zeigt. Neben der rückwärtsgerichteten Spitze 24 ist in dem Fanghakenschaft 25 gemäß Fig. 7 ein schräger Einschnitt 26 vorhanden, wie es bei Häkelnadeln üblich ist.

Durch eine Klemmschraube 27 ist der Fanghakenschaft 25 an einem Support 28 befestigt. Der Support 28 sitzt am Ende einer Schubstange 29 eines pneumatischen Steuerzylinders 30, durch welchen der Support aus einer strichpunktiert dargestellten Ruhestellung 31 heraus in die mit ausgezogenen Linien dargestellte Arbeitsstellung vorgeschoben und auch wieder zurückbewegt werden kann. Beim Vorschieben ist der Fanghaken 23 derartig an den Kops 5 anlegbar, daß seine rückwärtsgerichtete Spitze 24 gegen die in Fig. 2 mit 32 bezeichnete Kopsdrehrichtung weist und dabei die Kopsoberfläche 33 berührt.

Nach Fig. 1 sind Fanghaken 23 und Support 28 in einer zur Längsachse 22 beziehungsweise Drehachse des Kopses 5 senkrechten Ebene 34 auf den Kops 5 zu und vom Kops 5 wieder zurück bewegbar angeordnet. Die in Fig. 3 angedeutete Führungsbahn 35 des Fanghakens 23 und des Supports 28 liegt an der Überschneidung der in Fig. 1 dargestellten Ebene 34 mit einer in Fig. 2 dargestellten weiteren Ebene 36, die tangential zum Kops 5 und parallel zur Drehachse 22 liegt.

Wenn der Support 28 in seiner Ruhestellung 31 steht, befindet sich auch der Fanghaken 23 in seiner in Fig. 2 durch einen Punkt 37 bezeichneten Ruhestellung.

Mittels der Steuervorrichtung 30 kann die Zeitdauer, in der der Fanghaken 23 gegen den sich drehenden Kops 5 angelegt gehalten ist, auf eine Zeitspanne begrenzt werden, in der der Kops 5 etwa eine bis zwei Umdrehungen vollendet.

Nach den Fig. 1 bis 3 trägt der Support 28 eine den Fanghaken 23 während des Suchens der Hinterwindung 6 führende, gegen die Kopsoberfläche 33 abstützbare Führungseinrichtung 38. Sie ist gemeinsam mit dem Support 28 bewegbar und weist zwei gegen die Kopsoberfläche 33 gerichtete Stützflächen 39 und 40 auf, die insbesondere in Fig. 3 dargestellt sind. Die beiden Stützflächen 39 und 40 befinden sich unmittelbar neben dem Fanghaken 23. Die Stützfläche 39 liegt oberhalb, die Stützfläche 40 unterhalb des Fanghakens 23. Fanghaken 23 und Fanghakenschaft 25 liegen in einer zwischen den Stützflächen 39 und 40 vorhandenen Aussparung 41 der Führungseinrichtung 38. Zum Ende der Führungseinrichtung 38 hin sind die Stützflächen 39 und 40 rückwärts gekrümmt, wie es insbesondere Fig. 2 zeigt.

In den Fig. 2 und 3 ist dargestellt, daß der Fanghaken 23 eine seine Lage bezüglich der Kopsoberfläche 33 bestimmende oder mitbestimmende Einstellvorrichtung in Gestalt einer Einstellschraube 42 aufweist.

Damit die Stützflächen 39 und 40 der Führungseinrichtung 38 mit einem gewissen Anlegedruck an der Kopsoberfläche 33 anliegen, ist eine elastische Lagerung des Steuerzylinders 30 vorgesehen, die hier jedoch nicht mit dargestellt ist. Außerdem besitzt die Schubstange 29 eine gewisse Elastizität. Abgesehen davon ist die Kopswicklung kein starres Gebilde. Sie gibt beim Anlegen der Führungseinrichtung 38 rückfedernd nach.

Zum Suchen und Lösen der Hinterwindung 6 wird beispielsweise folgendermaßen verfahren:

Der Kops 5 wird auf den Aufnahmedorn 10 der Kopsdrehvorrichtung 11 aufgeteckt und dann wird die Kopsdrehvorrichtung 11 in Betrieb gesetzt. Der Kops dreht sich in Richtung des Pfeils 33, das heißt in Garnwickelrichtung und entgegen der Winderichtung der Hinterwindung 6. Der Steuerzylinder 30 schiebt nun den Support 28 zügig in die Arbeitsstellung vor und dadurch gerät der Fanghaken 23 in seine Such- und Fangstellung, die beispielsweise Fig. 7 in vergrößertem Maßstab zeigt. Die Oberfläche 33 des Kopses 5 wird hier durch ein Garnstück 43 symbolisiert. Die auf dem Garnstück 43 aufliegende Hinterwindung 6 wird in Richtung des Pfeils 32 herantransportiert und gelangt dabei so gut wie zwangsläufig hinter die rückwärtsgerichtete, gerundete Spitze 24 des Fanghakens 23 und in dessen Einschnitt 26. Das ist je nach der jeweiligen Ausgangsstellung nach spätestens einer Umdrehung des Kopses 5 der Fall. Danach wird der Support wieder in seine Ausgangsstellung 31 zurückgebracht, was ebenfalls zügig geschieht. Falls sich die Hinterwindung 6 von ihrer Verzwirnung 21 nicht schon vorher gelöst hat, geschieht dies jetzt während des Zurückfahrens des Fanghakens 23. Sollte die Verzwirnung 21 aber recht haltbar sein, reißt die Hinterwindung 6. Sie hängt danach lose an der Kopsspitze 2 und dies ist das Ziel der Maßnahmen.

Nach Fig. 1 hat die Hinterwindung 6 der Einfachheit halber nut etwa zwei Windungen. In der Praxis sind bis zu 10 Windungen üblich.

Die Ausbildung nach Fig. 4 unterscheidet sich von der Ausbildung nach den Fig. 1 bis 3 durch folgendes:
Der Support 28′ ist in einer zur Kopslängsachse beziehungsweise Drehachse 22 schrägliegenden Ebene 44 auf den Kops 5 zu bewegbar angeordnet. Die Ebene 44 steht senkrecht auf der in Fig. 2 dargestellten tangentialen Ebene 36, in der die Führungsbahn 35 (Fig. 3) des Fanghakens 23 liegt. Dadurch ist sichergestellt, daß der Support 28′ mittels der Steuervorrichtung 30′ derartig steuerbar ist, daß Fanghaken 23 mit einer tangentialen Komponente in einer zur Kopswicklung 5 tangentiealen Ebene 36 derartig vorschiebbar und zurückziehbar ist, daß das Zurückziehen mit einer erhöhten Querkomponente zur Fadenrichtung 45 der Hinterwindung 6 durchführbar ist. Die Führungsbahn 35 (Fig. 3) des Supports 28′ beziehungsweise des Fanghakens 23 ist im wesentlichen quer zum Fadenlauf 45 der Hinterwindung 6 an der Stelle gerichtet, an der die Begegnung zwischen Fanghaken 23 und Hinterwindung 6 stattzufinden hat, wie es Fig. 4 zeigt. Beim Zurückziehen des Fanghakens 23 wird durch eine derartige Anordnung der Steuervorrichtung 30′, der Schustange 29′, des Supports 28′, der Führungseinrichtung 38 und des Fanghakens 23 eine sicherere Mitnahme der Hinterwindung 6 erreicht.

Die Ausbildung nach den Fig. 5 und 6 unterscheidet sich durch folgendes von der Ausbildung nach den Fig. 1 bis 3:
Die Führungseinrichtung 38′ ist unabhängig vom Fanghaken 23, aber abhängig von der Fanghakensteuerung beziehungweise von der Fanghakenbewegung gegen die Kopsoberfläche 33 anlegbar und von der Kopsoberfläche 33 abhebbar. Die Führungseinrichtung 38′ ist hier mit der Schubstange 46 eines pneumatischen Steuerzylinders 47 verbunden. Die beiden Steuerzylinder 47 und 30 sind durch pneumatische Steuerleitungen 48 und 49 mit einem zentralen Steuergerät 50 verbunden. Das Steuergerät 50 koordiniert die Bewegungen der Steuerzylinder 30 und 47. Unmittelbar nach dem Vorschieben der Schubstange 29 durch den Steuerzylinder 30 wird die Schubstange 46 durch den Steuerzylinder 47 ebenfalls vorgeschoben, um die Führungseinrichtung 38′ gegen die Kopsoberfläche 33 anzulegen und dabei auch die Einstellschraube 42 gegen den Fanghaken 23 anzulegen.

Nach dem Einfangen der Hinterwindung wird zuerst die Schubstange 29, dann die Schubstange 46 zurückgezogen.

Die Erfindung soll nicht auf die dargestellten und beschriebenen Ausführungsbeispiele eingeschränkt sein. Es ist beispielsweise eine Verschiebung des Supports 28 in zwei Richtungen möglich, wie es in Fig. 1 strichpunktiert angedeutet ist. Hierzu wird beispielsweise der Steuerzylinder 30 auf der Schubstange 51 eines weiteren Steuerzylinders 52 angeordnet. Um beim Zurückziehen den Fanghaken 23 quer zur Fadenrichtung 45 der Hinterwindung 6 zu bewegen, wird die Schubstange 29 zurückgezogen und gleichzeitig die Schubstange 51 vorgeschoben. Der Support 28 ist also sowohl in Richtung des Doppelpfeils 53 in waagerechter Richtung als auch in Richtung des Doppelpfeils 54 in senkrechter Richtung bewegbar. Das Ausmaß der Bewegung in der einen und anderen Richtung ist frei wählbar, so daß eine gute Anpassung an die jeweilige Steigung der Hinterwindung 6 auf einfache Weise möglich ist.

## Patentansprüche

1. Verfahren zum Suchen und Lösen der von der Kopsspitze in Richtung auf den Kopsfuß in Windungen mit verhältnismäßig großer Steigung auf den Kops gewickelten Hinterwindung an Spinnkopsen oder ähnlichen Garnspulen, wobei der Kops um seine Längsachse in Garnwickelrichtung gedreht wird und während der Drehung des Kopses ein Fanghaken an den Kops angelegt gehalten wird, und wobei der Fanghaken die Kopsoberfläche berührt, bis er die Hinterwindung gefangen hat, worauf er vom Kops entfernt wird, und wobei die Hinterwindung eingehakt gehalten wird, bis sie entweder zerreißt oder bis ihr zuvor am Kops festgehaltenes beziehungsweise blockiertes Garnende gelöst beziehungsweise seine Blockierung infolge der Zugspannung aufgehoben ist,
dadurch gekennzeichnet,
daß der nach Art einer Häkelnadel mit rückwärtsgerichteter, gerundeter Spitze ausgebildete Fanghaken mit seiner rückwärtsgerichteten Spitze gegen die Kopsdrehrichtung weist, daß er nach dem Fangen der Hinterwindung tangential vom Kops zurückgezogen wird, und daß der Fanghaken während des Suchens der Hinterwindung in einer sich gegen die Kopsoberfläche abstützenden Führungseinrichtung geführt beziehungsweise gehalten wird.

2. Verfahren nach Anspruch 1, dadurch gekennzeichnet, daß eine handelsübliche Häkelnadel als Fanghaken verwendet wird.

3. Verfahren nach einem der Ansprüche 1 oder 2, dadurch gekennzeichnet, daß der Fanghaken während einer vorbestimmten Zeitspanne, in der der Kops etwa eine bis zwei Umdrehungen vollendet, gegen den sich drehenden Kops angelegt gehalten und danach unabhängig vom Erfolg der Maßnahme tangential zurückgezogen wird.

4. Verfahren nach einem der Ansprüche 1 bis 3, dadurch gekennzeichnet, daß auf ein Fangsignal, insbesondere ein Zupfsignal, des Fadens am Fanghaken die Suchzeit abgebrochen wird, wobei jedoch im übrigen eine vorbestimmte maximale Suchzeit festgelegt ist.

5. Verfahren nach einem der Ansprüche 1 bis 4, dadurch gekennzeichnet, daß der Fanghaken unter Berücksichtigung der Lage beziehungsweise des Drehsinns beziehungsweise der Winderichtung der Hinterwindung mit einer tangentialen Komponente in einer zur Kopswicklung tangentialen Ebene derartig zurückgezogen wird, daß das Zurückziehen mit einer erhöhten Querkomponente zur Fadenrichtung der Hinterwindung erfolgt.

6. Verfahren nach einem der Ansprüche 1 bis 5, dadurch gekennzeichnet, daß der Fanghaken auf ein und derselben Geraden oder Führungsbahn, auf der er zurückgezogen wird, auch zuvor in seine die Kopsoberfläche tangierende Stellung gebracht wird.

7. Einrichtung zum Suchen und Lösen der von der Kopsspitze in Richtung auf den Kopsfuß in Windungen mit verhältnismäßig großer Steigung auf den Kops aufgewickelten Hinterwindung an Spinnkopsen oder ähnlichen Garnspulen, wobei neben einer den Kops (5) aufgesteckt haltenden und um seine Längsachse (22) drehenden Kopsdrehvorrichtung (11) ein Fanghaken (23) angeordnet ist, der mittels eines steuerbaren und bewegbaren Supportes (28, 28') eine begrenzte Zeitlang an den Kops (5) anlegbar ist und der im wesentlichen gegen die Kopsdrehrichtung (32) weist und die Kopsoberfläche (33) berührt und aus dieser Such- und Fangstellung heraus mittels des Supports (28, 28') unter Mitnahme der Hinterwindung (6) zurückziehbar und in eine Ruhestellung (37) bringbar ist, zum Durchführen des Verfahrens nach einem der Ansprüche 1 bis 7, dadurch gekennzeichnet, daß der Fanghaken (23) nach Art einer Häkelnadel mit rückwärtsgerichteter, gerundeter Spitze (24) ausgebildet ist, daß die die Kopsoberfläche (33) berührende Spitze (24) gegen die Kopsdrehrichtung weist, daß der Fanghaken (23) tangential zum Kops (5) zurückziehbar ist und eine während des Suchens der Hinterwindung (6) führende beziehungsweise haltende, gegen die Kopsoberfläche (33) abstützbare Führungseinrichtung (38, 38') besitzt.

8. Einrichtung nach Anspruch 7, dadurch gekennzeichnet, daß der Fanghaken (23) eine handelsübliche Häkelnadel ist und daß der Support (28, 28') für die Aufnahme einer handelsüblichen Häkelnadel (23) eingerichtet ist.

9. Einrichtung nach Anspruch 7 oder 8, dadurch gekennzeichnet, daß die Kopsdrehvorrichtung (11), der Support (28, 28') und der Fanghaken (23) relativ zueinander derartig angeordnet sind, daß der Kops (5) in Garnwickelrichtung (32), das heißt entgegen der Winderichtung der Hinterwindung (6), um seine Längsachse (22) drehbar ist.

10. Einrichtung nach einem der Ansprüche 7 bis 9, dadurch gekennzeichnet, daß der Support (28, 28') eine Steuervorrichtung (30, 30') aufweist, durch welche die Zeitdauer, in der der Fanghaken (23) gegen den sich drehenden Kops (5) angelegt gehalten ist, auf eine Zeitspanne begrenzbar ist, in der der Kops (5) etwa eine bis zwei Umdrehungen vollendet.

11. Einrichtung nach einem der Ansprüche 7 bis 10, dadurch gekennzeichnet, daß der Fanghaken (23) eine Verbindung zu einer ein Zupfsignal, welches durch das Erfassen des Hinterwindungsfadens ausgelöst wird, erfassenden Einrichtung besitzt, die das Abbrechen der Suchzeit bewirkt.

12. Einrichtung nach einem der Ansprüche 7 bis 11, dadurch gekennzeichnet, daß der Support (28, 28') mittels einer Steuervorrichtung (30, 52; 30') derartig steuerbar ist, daß der Fanghaken (23) mit einer tangentialen Komponente in einer zur Kopswicklung (5) tangentialen Ebene (36) derartig zurückziehbar ist, daß das Zurückziehen mit einer erhöhten Querkomponente zur Fadenrichtung (45) der Hinterwindung (6) durchführbar ist.

13. Einrichtung nach Anspruch 7, dadurch gekennzeichnet, daß die Führungseinrichtung (38) mit dem Support (28) des Fanghakens (23) verbunden ist.

14. Einrichtung nach einem der Ansprüche 7 bis 13, dadurch gekennzeichnet, daß der Fanghaken (23) eine seine Lage bezüglich der Kopsoberfläche (33) bestimmende oder mitbestimmende Einstellvorrichtung (42) besitzt.

15. Einrichtung nach einem der Ansprüche 12 bis 14, dadurch gekennzeichnet, daß die den Fanghaken (23) während des Suchens der Hinterwindung (6) führende, stützende oder haltende und gegen die Kopsoberfläche (33) abstützbare Führungseinrichtung (38, 38') mindestens eine gegen die Kopsoberfläche (33) gerichtete Stützfläche (39, 40) aufweist, die sich unmittelbar neben dem Fanghaken (23) befindet.

## Claims

1. A method of seeking out and detaching the backwinding wound on cops or similar spools of yarn from the tip of the cop in the direction of its base in turns of comparatively marked pitch, the cop being turned about its longitudinal axis in the yarn winding direction, a tucking hook being held applied against the cop while the latter is being turned, the tucking hook touching the cop surface until it has picked up the backwinding, whereupon it is removed from the cop, the backwinding remaining hooked on until it either tears or until its yarn end, previously gripped or jammed on the cop, is either released or its jammed state is cleared as a result of the pull exerted, characterised in that the rearwardly directed point of the tucking hook, which is constructed like a crochet hook with a rounded rearwardly directed point, is pointing against the direction of cop rotation and in that after it has picked up the backwinding it is pulled back tangentially from the cop and in that while seeking the backwinding the tucking hook is guided or held in guide means braced against the cop surface.

2. A method according to Claim 1, characterised in that a commercially available crochet hook is used as the tucking hook.

3. A method according to one of Claims 1 or 2, characterised in that for a predetermined period of time in which the cop completes substantially one to two rotations, the tucking hook is held applied against the rotating cop after which it is withdrawn tangentially regardless of the success of the measure.

4. A method according to one of Claims 1 to 3, characterised in that in response to a tucking signal, in particular a picking signal, of the thread on the tucking hook, the seeking time is broken off, a predetermined maximum seeking time being however established.

5. A method according to one of Claims 1 to 4, characterised in that while taking into account the position or direction of rotation or winding direction of the backwinding, the tucking hook is so retracted with a tangential component in a plane tangential to the cop winding that the withdrawal takes place with an increased transverse component to the direction of the thread of the backwinding.

6. A method according to one of Claims 1 to 5, characterised in that the tucking hook is moved into its position tangent to the cop surface on one and the same straight line or guide path on which it is retracted.

7. An arrangement for seeking out and detaching the backwinding wound on cops or similar spools of yarn from the tip of a cop in the direction of its base in turns of relatively marked pitch, whereby, in addition to a cop rotating device (11) which maintains the cop (5) fitted and rotating about its longitudinal axis (22), a tucking hook (23) is provided which can be applied by a controllable and movable support (28, 28') against the cop (5) for a limited period of time and which points essentially against the direction (32) of cop rotation while touching the cop surface (33) and can be withdrawn from this seeking and catching position by the support (28, 28'), taking the backwinding (6) with it so that it can be moved into a position of rest (37), in order to carry out the method according to one of Claims 1 to 7, characterised in that the tucking hook (23) is constructed in the manner of a crochet hook with a rearwardly directed rounded point (24) and in that the tip (24) which touches the cop surface (33) points against the direction of cop rotation and in that the tucking hook (23) can be withdrawn tangentially in relation to the cop (5) and has, performing a guiding or supporting function during seeking out of the backwinding (6), guide means (38, 38') which can be braced against the cop surface (33).

8. An arrangement according to Claim 7, characterised in that the tucking hook (23) is a commercially available crochet hook and in that the support (28, 28') is adapted to hold a commercially available crochet hook (23).

9. An arrangement according to Claim 7 or 8, characterised in that the cop rotating device (11), the support (28, 28') and the tucking hook (23) are so disposed in relation to one another that in the direction (32) of yarn winding, in other words against the direction of winding of the backwinding (6), the cop (5) is rotatable about its longitudinal axis (22).

10. An arrangement according to one of Claims 7 to 9, characterised in that the support (28, 28') comprises a control device (30, 30') by which it is possible to limit the period of time during which the tucking hook (23) is maintained applied against the rotating cop (5) to a period during which the cop (5) completes substantially one to two rotations.

11. An arrangement according to one of Claims 7 to 10, characterised in that the tucking hook (23) has a connection to an arrangement which detects a picking signal which is triggered by detection of the backwinding thread and which has the effect of breaking off the seeking time.

12. An arrangement according to one of Claims 7 to 11, characterised in that the support (28, 28') can be so controlled by means of a control device (30, 52, 30') that the tucking hook (23) can be so retracted with a tangential component in a plane (36) tangential to the cop winding (5) that the retraction can be carried out with an increased transverse component in relation to the thread direction (45) of the backwinding (6).

13. An arrangement according to Claim 7, characterised in that the guide means (38) are connected to the support (28) of the tucking hook (23).

14. An arrangement according to one of Claims 7 to 13, characterised in that the tucking hook (23) comprises an adjusting device (42) which determines or jointly determines its position in relation to the cop surface (33).

15. An arrangement according to one of Claims 12 to 14, characterised in that the guide means (38, 38') which guides, braces or supports the tucking hook (23) during the search for the backwinding (6) and which can be braced against the cop surface (33) has at least one supporting surface (39, 40) directed against the cop surface (33) and which is disposed directly alongside the tucking hook (23).

## Revendications

1. Procédé pour chercher et détacher l'enroulement de réserve formé de spires d'un pas relativement grand depuis la tête en direction de la base de la bobine, sur des bobines de filature ou des bobines de fil analogues, selon lequel la bobine est tournée autour de son axe longitudinal dans le sens de l'envidage du fil et un crochet de capture est maintenu appliqué contre la bobine pendant la rotation de celle-ci, selon lequel le crochet de capture touche la surface de la bobine jusqu'à ce qu'il ait saisi l'enroulement de réserve, le crochet étant ensuite éloigné de la bobine, et selon lequel l'enroulement de réserve est maintenu accroché, soit jusqu'à sa rupture, soit jusqu'à ce que son extrémité de fil, retenue ou bloquée jusqu'alors sur la bobine, soit détachée ou que son blocage soit supprimé sous l'effet de la traction excercée,
caractérisé en ce que
le crochet de capture, réalisé avec une pointe arrondie recourbée vers l'arrière à la façon d'un crochet pour faire des travaux d'aiguille, est dirigé contre le sens de rotation de la bobine par sa pointe recourbée, qu'il est retiré tangentiellement de la bobine après la saisie de l'enroulement de réserve, et que le crochet de capture est guidé ou maintenu par un système de guidage s'appuyant sur la surface de la bobine pendant la recherche de l'enroulement de réserve.

2. Procédé selon la revendication 1, caractérisé en ce qu'un crochet du commerce pour faire des travaux d'aiguille est utilisé comme crochet de capture.

3. Procédé selon la revendication 1 ou 2, caractérisé en ce que le crochet de capture est maintenu appliqué contre la bobine tournante pendant un laps de temps prédéterminé, dans lequel la bobine achève environ un à deux tours, et est ensuite retiré tangentiellement, que l'enroulement de réserve ait été saisi ou non.

4. Procédé selon une des revendications 1 à 3, caractérisé en ce que le temps de recherche est interrompu à la suite d'un signal de capture, en particulier d'un signal produit par un tirage exercé sur le fil tenu par le crochet de capture, un temps de recherche maximal prédéterminé étant cependant fixé par ailleurs.

5. Procédé selon une des revendications 1 à 4, caractérisé en ce que le crochet de capture est retiré, en tenant compte de la position, du sens de rotation ou du sens d'enroulement de l'enroulement de réserve, avec une composante tangentielle dans un plan tangentiel à l'enroulement de la bobine, de manière que le retrait s'effectue avec une composante transversale accrue par rapport à la direction du fil de l'enroulement de réserve.

6. Procédé selon une des revendications 1 à 5, caractérisé en ce que le retrait du crochet de capture s'effectue suivant une droite ou trajectoire de guidage suivant laquelle il a également été amené préalablement à sa position tangentielle par rapport à la surface de la bobine.

7. Appareil pour chercher et détacher l'enroulement de réserve formé de spires d'un pas relativement grand depuis la tête en direction de la base de la bobine, sur des bobines de filature ou des bobines de fil analogues, dans lequel, à côté d'un dispositif de rotation de bobine (11) maintenant la bobine (5) en position montée et la faisant tourner autour de son axe longitudinal (22), est disposé un crochet de capture (23) applicable pendant une durée limitée contre la bobine (5) au moyen d'un support (28, 28') commandé et déplaçable, crochet de capture qui est dirigé essentiellement contre le sens de rotation (32) de la bobine, touche la surface (33) de la bobine et peut être retiré de cette position de recherche et de capture au moyen du support (28, 28'), en entraînant l'enroulement de réserve (6), et peut être amené à une position de repos (37), pour la mise en oeuvre du procédé selon une des revendications 1 à 7, caractérisé en ce que le crochet de capture (23) est réalisé avec une pointe arrondie (24) dirigée vers l'arrière, à la façon d'un crochet pour faire des travaux d'aiguille, en ce que la pointe (24), touchant la surface (33) de la bobine, est dirigée contre le sens de rotation de la bobine, que le crochet de capture (23) peut être retiré tangentiellement par rapport à la bobine (5) et qu'il possède un système de guidage (38, 38') guidant ou maintenant le crochet de capture pendant la recherche de l'enroulement de réserve (6) et pouvant s'appuyer sur la surface (33) de la bobine.

8. Appareil selon la revendication 7, caractérisé en ce que le crochet de capture (23) est un crochet du commerce pour faire des travaux d'aiguille et que le support (28, 28') est agencé pour la réception d'un tel crochet (23) du commerce.

9. Appareil selon la revendication 7 ou 8, caractérisé en ce que le dispositif de rotation de bobine (11), le support (28, 28') et le crochet de capture (23) sont disposés les uns par rapport aux autres de manière que la bobine (5) puisse être entraînée en rotation, autour de son axe longitudinal (22), dans le sens de l'envidage du fil (32), c'est-à-dire contrairement au sens d'enroulement de l'enroulement de réserve (6).

10. Appareil selon une des revendications 7 à 9, caractérisé en ce que le support (28, 28') présente un dispositif de commande (30, 30') au moyen duquel la durée pendant laquelle le crochet de capture (23) est maintenu appliqué contre la bobine (5) tournante, peut être limitée à un laps de temps dans lequel la bobine (5) achève environ un à deux tours.

11. Appareil selon une des revendications 7 à 10, caractérisé en ce que le crochet de capture (23) possède une liaison avec un dispositif détectant un signal de tirage, déclenché par la capture du fil de l'enroulement de réserve, et provoquant l'interruption du temps de recherche.

12. Appareil selon une des revendications 7 à 11, caractérisé en ce que, au moyen d'un dispositif de commande (30, 52; 30'), le support (28, 28') peut être commandé de manière que le crochet de capture (23) puisse être retiré, avec une composante tangentielle dans un plan (36) tangentiel à l'enroulement de la bobine (5), de façon que le retrait s'effectue avec une composante transversale accrue par rapport à la direction du fil (45) de l'enroulement de réserve (6).

13. Appareil selon la revendication 7, caractérisé en ce que le système de guidage (38) est relié au support (28) du crochet de capture (23).

14. Appareil selon une des revendications 7 à 13, caractérisé en ce que le crochet de capture (23) possède un dispositif d'ajustement (42) déterminant ou co-déterminant sa position par rapport à la surface (33) de la bobine.

15. Appareil selon une des revendications 12 à 14, caractérisé en ce que le système de guidage (38, 38'), guidant, appuyant ou maintenant le crochet de capture (23) pendant la recherche de l'enroulement de réserve (6) et pouvant s'appuyer sur la surface (33) de la bobine, présente au moins une face d'appui (39, 40) dirigée vers la surface (33) de la bobine et située directement à côté du crochet de capture (23).
